# EUROPÄISCHE PATENTSCHRIFT

(11) **EP 0 997 131 B1**
(45) Veröffentlichungstag und Bekanntmachung des Hinweises auf die Patenterteilung: **04.01.2006**
(21) Anmeldenummer: 99119418.4
(22) Anmeldetag: 30.09.1999
(51) Int. Cl.: A61H 3/06, G09B 21/00, G01S 17/87, G01S 13/86, G01S 17/46, G01S 5/00

(54) **Verfahren und Einrichtung zur Führung von Sehbehinderten und Blinden**
Method and device for the guidance of visualy impaired or blind persons
Méthode et dispositif pour le guidage des malvoyants ou aveugles

(30) Priorität: 30.10.1998 DE 19850056
(43) Veröffentlichungstag der Anmeldung: 03.05.2000
(73) Patentinhaber: Deutsche Telekom AG, 53113 Bonn (DE)
(72) Erfinder: Kneisel, Karl Ernst, 64367 Mühltal (DE); Nguyen, Minh Tri, 64293 Darmstadt (DE)

(56) Entgegenhaltungen:
- WO-A-98/55833
- US-A- 3 546 467
- US-A- 4 207 959
- US-A- 5 470 233
- MAKINO H ET AL: "Development of navigation system for the blind using GPS and mobile phone combination" ENGINEERING IN MEDICINE AND BIOLOGY SOCIETY, 1996. BRIDGING DISCIPLINES FOR BIOMEDICINE., 18TH ANNUAL INTERNATIONAL CONFERENCE OF THE IEEE AMSTERDAM, NETHERLANDS 31 OCT.-3 NOV. 1996, NEW YORK, NY, USA,IEEE, US, 31. Oktober 1996 (1996-10-31), Seiten 506-507, XP010262139 ISBN: 0-7803-3811-1

## Beschreibung

Die Erfindung betrifft ein Verfahren und eine Einrichtung zur Führung von Schwer-Sehbehinderten und Blinden nach dem Oberbegriff des Patentanspruchs 1 bzw. 6.

Grundsätzlich ist ein Blindenführungssystem auf der Grundlage der Anwendung des Global Positioning Systems (GPS) bekannt. Ein derartiges System ist beschrieben in Spektrum der Wissenschaft, Januar 1996, Seite 112.

Dieses Blindenführungssystem ermöglicht es bereits, einem Blinden Zugang zu Orientierungsinformationen zur Überwindung der Ortsfremdheit zu geben. Der in dieser Veröffentlichung beschriebene satellitengestützte "Blindenstock" arbeitet zusammen mit dem GPS-System in Kombination mit einem am Körper getragenen Computer, in dem vorher die beabsichtigte Wegstrecke eingegeben wurde. Der Blinde wird dann über akustische Signale geführt.

Dieses System funktioniert jedoch nur, wenn gleichzeitige "Sichtverbindung" zu vier, in die spezifische Konstellation involvierten Satelliten besteht. Eine solche Direktsicht ist in Hochaktivitätsbereichen, wie Städten und deren publikumsfrequentierten Einrichtungen, selten gegeben.

In der WO 98/55833 A ist ein tragbares Navigationssystem mit Richtungsdetektor, Positionsdetektor und einer Datenbank offenbart. Sämtliche Komponenten des Systems sind hierbei tragbar ausgeführt und müssen von dem Schwer-Sehbehinderten oder Blinden ständig mitgeführt wrden.

Aus "Development of navigation system for the blind using GPS and mobile phone combination", 18th annual international conference of the IEEE Amsterdam ist ein weiteres Blindenführungssystem bekannt.

Der Erfindung liegt die Aufgabe zugrunde, ein Verfahren zur Verbesserung der Führung von Blinden und Schwer-Sehbehinderten mit Hilfe eines elektronischen Führungssystems zu schaffen, das ohne gleichzeitige Sichtverbindung zu vier, in die spezifische Konstellation involvierten Satelliten auskommt, das sicherer arbeitet und außerdem dem Blinden eine wesentlich genauere Führungsinformation und Umgebungsinformation in Kombination mit der Sprachein- und Ausgabe ermöglicht, sowie eine Einrichtung zur Durchführung des Verfahrens zu schaffen.

Die erfindungsgemäße Lösung für das Verfahren ist im Kennzeichen des Patentanspruchs 1 charakterisiert.

Weitere Lösungen bzw. Ausgestaltungen des erfindungsgemäßen Verfahrens sind in den Kennzeichen der Patentansprüche 2 bis 5 charakterisiert.

Die Lösung für eine erfindungsgemäße Einrichtung ist im Kennzeichen des Patentanspruchs 6 angegeben.

Weitere Ausgestaltungen bzw. Lösungen für die erfindungsgemäße Einrichtung sind in den Patentansprüchen 7 bis 10 charakterisiert.

Mit dem vorliegenden Verfahren und der Einrichtung ist es möglich, dem Blinden eine gewisse Selbstbestimmung, ein Selbst-Management, eine Eigenverantwortlichkeit bzw. eine personale Autarkie, das heißt auch eine größere Mobilität und Sicherheit zu geben. Er kann seinen Aktionsradius ausdehnen, in dem er auch in für ihn unbekannte Umgebungen ohne weiteres gehen kann. Das kann zum Beispiel bedeuten, daß ein Blinder bzw. Schwerst-Sehbehinderter sich an einer ihm bekannten Straßenbahn-/Bushaltestelle in ein öffentliches Verkehrsmittel begibt und an der ihm grundsätzlich bekannten Zielhaltestelle, zum Beispiel dem Zugang zu einem Supermarkt, aussteigt. Spätestens hier würde die jeweilige Person mit dem Problem der Fremdheit seiner momentanen Mikro-Geosphärischen Umgebung konfrontiert. Durch das erfindungsgemäße Verfahren und die erfindungsgemäße Einrichtung findet sich ein Blinder bzw. Schwerst-Sehbehinderter nunmehr ohne weiteres zurecht, da er sprachgesteuert und -geleitet bzw. -geführt alle Informationen sofort zur Verfügung hat, um sich in dieser gewissermaßen neuen Umgebung ohne weiteres zurecht zu finden. Deshalb wird hier ein GSM- oder UMTS-netz-gestütztes Orientierungssystem realisiert, mit dessen Hilfe unter gleichzeitiger Einbeziehung mehrerer im Mobilfunknetz existierender Basisstationen nach einer bestimmten festgelegten Such-Routine Ortungs-Algorithmen aktiviert werden. Die Funktionsfähigkeit dieses Gesamtsystems wird durch ein elektronisch gespeichertes Abbild der infrastrukturellen Grundgegebenheiten des Bewegungsraums, zum Beispiel durch einen elektronischen Straßenkataster, nachhaltig erleichtert. Außerdem ist das einfache Wahrnehmbarmachen der jeweiligen Lokalitätsinformation für den Blinden durch die Sprachausgabe und Spracheingabe realisiert. Es wird zum Beispiel von einem telematisch zu aktivierenden Lokalitätsserver per Sprachausgabe mitgeteilt, wo sich der Blinde befindet und was ihn dort alles umgibt bzw. erwartet. Zu dieser Information wird zusätzlich entsprechend der Situation einer sich dynamisch verändernden Lokalinformation zur Feinoptimierung mit einbezogen, so zum Beispiel, wo wird ein Auto gerade gestartet, wo bewegt sich etwas, welche Hindernisse sind unmittelbar in der eingeschlagenen Wegrichtung vorhanden bzw. welche Personen kommen entgegen, bewegen sich weg u.s.w..

Auf der Basis eines körpergetragenen RADAR- oder InfrarotSensors oder dergleichen (wie Ultraschall-Sensor) bzw. eines Mikro-Scanners, bestehend aus einem hinsichtlich seiner Abtastcharakteristik gesteuerten Chip wird das Feintuning vorgenommen, wobei die Groborientierung über einen Mobilfunkdienst gegebenenfalls durch Zusammenwirken von zwei oder mehreren korrespondierenden Basisstationen erfolgt. Die Wegeingabe erfolgt durch Spracheingabe und zwar vorteilhafterweise durch sprecherunabhängige Eingabe der Straßenbezeichnung und anderer wichtiger Bezeichnungen für die Umgebung. Die generelle Positionierung kann auch über räumlich verteilte Basisstationen mittels intelligenter Meßsignal(Kennung)-Sende-/Empfangssteuerung erfolgen. Durch die Kombination eines GSM-/UMTS-Empfängers mit Ortungsfunktionalität, eines Sensors und eines sprachgesteuerten am Körper tragbaren Computers mit Sprachein- und -ausgabe ist eine Einrichtung geschaffen worden, die quasi eine freie sichere Bewegung eines Blinden bzw. Schwerst-Sehbehinderten in fast jeder Umgebung realisiert.

Weitere Vorteile, Merkmale und Anwendungsmöglichkeiten der vorliegenden Erfindung, insbesondere der Ortungsfunktionalität sowie der RADAR- und anderer Sensortechnik, ergeben sich aus der nachfolgenden Beschreibung in Verbindung mit den in der Zeichnung dargestellten Ausführungsbeispielen.

Die Erfindung wird im folgenden anhand von in der Zeichnung dargestellten Ausführungsbeispielen näher beschrieben.

In der Beschreibung, in den Patentansprüchen, der Zusammenfassung und in der Zeichnung werden die in der hinten angeführten Liste der Bezugszeichen verwendeten Begriffe und zugeordneten Bezugszeichen verwendet.

In der Zeichnung bedeuten:
- Fig. 1: eine Person mit Blindenstock;
- Fig. 2: ein Blinder mit einem GPS-Empfänger mit gespeicherten Bewegungsrouten und
- Fig. 3: eine Person mit einem GSM-/UMTS-Empfänger mit Ortungsfunktionalität, mit einem Sensor.

Bevor die detaillierte Funktionsweise und Wirkungsweise des erfindungsgemäßen Verfahrens und der Einrichtung erklärt wird, soll zunächst eine kurze Beschreibung der Funktionalität eines bekannten Blindenstocks 2 beschrieben werden. Der Blindenstock 2 wird von einer Person 1, die blind oder schwerst-sehbehindert ist, benutzt, um in einem Umfeld 3 eine Umgebung gewissermaßen zu ertasten. Grundsätzlich kann sich der Blinde bzw. extrem Sehbehinderte im Prinzip nur in einem ihm im wesentlichen bekannten Umfeld mit Hilfe des Blindenstockes 2 orientieren und er hat in Folge dessen einen äußerst eingeschränkten Aktionsradius. Er besitzt ein eigenerfahrungs-geprägtes Abbild der von ihm erschlossenen Umgebung in seinem Gedächtnis. Wenn er zum Beispiel sein Haus verläßt, tastet er sich mit Hilfe des Blindenstocks 2 schrittweise voran. Alle ihm grundsätzlich nicht bekannten, neuen, temporär vorhandenen Hindernisse stellen für ihn ein enormes Problem dar. Feste, bereits vorhandene Hindernisse, wie zum Beispiel ein Verkehrsschild 4 sind in seinem Gedächtnis vorhanden. Wie bereits dargestellt, ist es für eine blinde bzw. schwerst-sehbehinderte Person ganz besonders schwer möglich, auf sich dynamisch verändernde Umgebungen richtig zu reagieren. Auch ein Blindenhund kann in solchen Situationen nur bedingt helfen, nämlich vor Hindernissen warnen, auf die er trainiert ist.

In Fig. 2 ist nun eine blinde bzw. schwer-sehbehinderte Person 1 mit einem normalen Blindenstock 2 dargestellt, mit dessen Hilfe er seine unmittelbare Umgebung 3 ertasten kann, so zum Beispiel auch das dargestellte Verkehrsschild 4. Auf dem Rücken trägt die blinde bzw. schwerst-sehbehinderte Person 1 einen GPS-Empfänger 5, in dem die Bewegungsrouten gespeichert sind. Der GPS-Empfänger 5 ist mit einer Sprachausgabe 7 versehen, die ihm mitteilt, was und wann er welche Tätigkeit bzw. Bewegung ausführen kann. Der GPS-Empfänger 5 ist satellitengestützt, in dem zum Beispiel vier GPS-Satelliten 6 mit dem GPS-Empfänger 5 in Verbindung stehen. Bei einem solchen satellitengestützten Blindenstock erfolgt die Führung der blinden bzw. schwerst-sehbehinderten Person 1 durch ein GPS-System in Kombination mit einem körpergetragenen Computer, in dem vorher die beabsichtigte Wegstrecke eingegeben wurde. Damit wird die Person 1 über akustische Signale, zum Beispiel auch eine Sprachausgabe, gesteuert. Diese Lösung ist allerdings nur dann funktionsfähig, wenn gleichzeitige Sichtverbindung zu vier, in die spezifische Konstellation involvierte Satelliten 6 besteht. Eine solche Direktsicht ist in Hochaktivitätsbereichen wie Städten und deren publikumsfrequenten Einrichtungen selten gegeben.

Die Integration von Ortungsfunktionalität in GPS-Systemen, zum Beispiel Verfahren zum Durchlotsen von Objekten durch eine situativ-subjektiv unbekannte Umgebung, zum Beispiel GPS-gesteuerte Navigatiossysteme in der Verkehrstelematik, und das elektronisch gespeicherte Abbild der infrastrukturellen Grundgegebenheiten des Bewegungsraums ist bereits prinzipiell zur Verkehrssteuerung gelöst. Die "grobe" Wahrnehmbarmachung der Lokalitätsinformation für die blinde bzw. schwerst-sehbehinderte Person 1 erfolgt durch eine Sprachausgabe 7, in dem der Person von einem telematisch zu aktivierenden Lokalitätsserver per Sprachausgabe mitgeteilt wird, wo er sich befindet und wie seine unmittelbare Umgebung aussieht. Sie kann zum Beispiel lauten: "Wenn Sie aus der Straßenbahnlinie 5 ausgestiegen sind und ihre Gehrichtung von der Straßenbahn abgekehrt ist, dann halten Sie sich jetzt links. Nach 50 Metern kommt eine Ampelkreuzung. Überqueren Sie die Ampelkreuzung und gehen Sie dann 100 Meter weiter nach links, wo sie bereits am Eingang des von Ihnen gewünschten Einkaufcenters stehen."

Die "feine" Orientierung der blinden bzw. schwer-sehbehinderten Person erfolgt bei dieser Lösung (Fig. 2) noch mit Hilfe des Blindenstocks.

Im folgenden wird eine Lösung beschrieben, bei dem ein GSM-/UMTS-netz-gestütztes System zur groben Orientierung in Betracht kommt, das unter gleichzeitiger Einbeziehung von zwei oder mehreren von zum Beispiel im Mobilfunknetz existierenden Basisstationen 8 nach Fig. 3 nach einer bestimmten festgelegten Such-Routine Ortungs-Algorithmen aktiviert wird; UMTS sind die Universal Mobit Telecommunication Services.

Eine weitere Alternative zur Feinorientierung besteht darin, daß flankierend zu diesen Informationen zusätzlich sich situativ dynamisch verändernde Lokal-Temporär-Informationen mitgegeben werden. So zum Beispiel: "Es wird gerade ein Auto gestartet!" Wo bewegt sich etwas, welche Hindernisse sind unmittelbar in der eingeschlagenen Wegrichtung vorhanden, welche Personen kommen entgegen, bewegen sich weg u.s.w.. Gelöst wird dies technisch dadurch, daß zum Beispiel ein Mikro-RADAR-Scanner oder dergleichen angewendet wird, bestehend aus einem hinsichtlich seiner Abtastcharakteristik gesteuerten RADAR-Chip oder einem technischen Äquivalent. Dieser Mikro Scanner bzw. -Sensor 13 steht in dem selben Gehäuse mit dem GSM-/UMTS-Empfänger 10 mit Ortungsfunktionalität in direkter Verbindung. Der Strahl 11 hat eine Richtcharakteristik mit einer endlichen, breitflächigen, fächerförmigen Ausdehnung. Dieser Fächer 12 muß in Bewegungsrichtung der blinden bzw. schwerst-sehbehinderten Person 1 dynamisch-periodisch gesteuert werden und zwar hinsichtlich einer kontinuierlichen, pendelartigen Überstreichung des unmittelbaren Nah-Bewegungsbereiches, das heißt wenige Meter voraus und in gröberen Zeitintervallen, abhängig von der Bewegungsgeschwindigkeit der Person 1, zum Beispiel einmal pro Minute, durch einen scanning-technischen Aufblendvorgang, das heißt Überstreichen eines Entfernungsbereichs zwischen zehn und zwanzig Meter voraus.

Die durch den Strahl 11 abgescannte Detail-Ort-Information wird wiederum im System umgesetzt, das heißt akustisch wahrnehmbar gemacht. So zum Beispiel kann eine Umsetzung lauten: "Achtung, Sie stoßen gleich auf ein Hindernis, zum Beispiel Verkehrsschild 4." Dies kann im Abstand von ca. zwei bis drei Metern erfolgen oder es kann auch folgendermaßen gewarnt werden: "Achtung, es bewegt sich ein Gegenstand, zum Beispiel ein Auto mit einer Geschwindigkeit von ca. 20 km/h auf Sie zu, weichen Sie sofort zwei Schritte nach links aus".

Durch Einbeziehung von bekannten Muster-Erkennungsverfahren können sogar Gegenstände durch das System grob klassifiziert werden, so daß es möglich ist, ein Auto von einem Einkaufswagen und einen Menschen von einem Laternenpfahl oder einer Fahnenstange zu unterscheiden. Angaben über bewegte Gegenstände setzen Meßaktivitäten voraus, deren verfahrenstechnische Voraussetzungen "Entfernungsmessung über kurze Distanzen" grundsätzlich gegeben sind. Wie bereits beschrieben, liegt ein Merkmal der Lösung in der Koordinierung der Grob- und Fein-Information, die so erfolgen muß, daß der Systembediener, das heißt die blinde bzw. schwerst-sehbehinderte Person 1 Eingriffsmöglichkeiten hat, wie zum Beispiel Ein-/Ausschalten von Teilsystemen, Skalierbarkeit und Tuningmöglichkeiten.

In Fig. 3 steht der GSM-Empfänger mit Ortungsfunktionalität 10, der mit einer Spracheingabe und -ausgabe und einem Sensor 13 ausgestattet ist, mit Basistationen 8 eines GSM-/UMTS-Netzes über Funkwellen 9 in Verbindung. Das Vorhandensein von Basisstationen 8 schließt jedoch nicht aus, daß der GSM-/UMTS-Empfänger 10 mit ortungsfunktionalität, Sprachein- und -ausgabe sowie einem Sensor 13 auch über GPS-Satelliten Informationen erhält. Die Kombination beider Systeme ist eine universell wirksame Variante der vorliegenden Erfindung.

### Liste der Bezugszeichen

- 1: blinde bzw. schwer-sehbehinderte Person
- 2: Blindenstock
- 3: Bewegungsumfeld
- 4: Straßenverkehrsschild
- 5: GPS-Empfänger
- 6: GPS-Satelliten
- 7: Sprachausgabe
- 8: Basisstation des GSM-Netzes
- 9: Funkverbindung
- 10: GSM-/UMTS-Empfänger
- 11: Strahl
- 12: Fächer des Strahls
- 13: Sensor

## Patentansprüche

1. Verfahren zum Führen von blinden bzw. schwer-sehbehinderten Personen mit Hilfe eines GSM-/UMTS-Empfängers für Funkwellen, der gespeicherte Bewegungsrouten enthält und über eine Sprachausgabe mit der Person in Verbindung steht, die den Empfänger am Körper trägt, **dadurch gekennzeichnet,**
**daß** der am Körper getragene Empfänger ein GSM-/UNTS-Empfänger (10) mit Ortungsfunktionalität und Sprachaus-und -eingabe und einem Sensor (13) ist, der mit Hilfe eines Strahles (11) mit einer endlichen, breitflächigen, fächerförmigen Ausdehnung der Richtcharakteristik arbeitet, wobei der entstehende Fächer (12) in Bewegungsrichtung der blinden bzw. schwer-sehbehinderten Person (1) dynamisch-periodisch gesteuert wird und zwar hinsichtlich einer kontinuierlichen, pendelartigen Überstreichung des unmittelbaren Nahbewegungsbereiches,
**daß** die aufgenommenen Signale der Umgebung vom Sensor im GSM-/UMTS-Empfänger (10) umgewandelt werden,
**daß** der GSM-/UNTS-Empfänger (10) über eine Funkverbindung (9) mit mehreren im Mobilfunknetz existierenden Basisstationen (8) in Verbindung steht, so, daß nach einer bestimmten festgelegten Suchroutine Ortungsalgorithmen aktiviert werden,
**daß** die jeweilige dynamische Lokalitätsinformation der blinden bzw. schwer-sehbehinderten Person mittels der Sprachausgabe des körpergetragenen GSM-/UMTS-Empfängers (10) mit Ortungsfunktionalität und Sensor (13) sowie Sprachein- und ausgabe mitgeteilt wird und
**daß** Ein- und Ausschaltfunktionen, Tuningfunktionen, Skalierbarkeitsfunktionen u.s.w. von der blinden bzw. schwer-behinderten Person (1) vorzugsweise über die Spracheingabe aktivierbar bzw. beeinflußbar realisiert werden.

2. Verfahren nach Patentanspruch 1, **dadurch gekennzeichnet,**
**daß** der GSM-/UMTS-Empfänger (10) programmgesteuert bzw. mikroprozessorgesteuert ausgeführt ist und die Koordinierung der Grob- und Fein-Information automatisch vornimmt,
**daß** durch Implementierung von Mustererkennungsverfahren im Sensor (13) Gegenstände grob klassifiziert werden,
**daß** außerdem MeBalgorithmen und -vorrichtungen aktivierbar sind, die die Entfernungsmessung über kurze und lange Distanzen vornehmen und
**daß** Erkennungsalgorithmen von städtischen Kleinraum-Infrastrukturbereichen mit TV-Programmen in Zusammenhang mit der Steuerung von aktiven intelligenten Antennen aktivierbar sind.

3. Verfahren nach einem der Patentansprüche 1 oder 2, **dadurch gekennzeichnet,**
**daß** durch den Strahl (11) abgescannte Detailortsinformationen im System umgesetzt werden und akustisch wahrnehmbar gemacht werden.

4. Verfahren nach Patentanspruch 1, **dadurch gekennzeichnet,**
**daß** die Grob-Lokalisierung/-Positionierung einer blinden bzw. schwer-sehbehinderten Person (1) über ein terrestrisches GSM-/UMTS-Mobilfunksystem erfolgt,
**daß** die Fein-Lokalisierung mit Hilfe des die aktuelle Ortsinformation liefernden Sensors (13) erfolgt und
**daß** die Grob-/Fein-Positionierungsinformtionen zusammen mit einer Leitinformation über einen systemimanenten Lokalitätsserver in computergenerierte Sprachinformation umgesetzt werden.

5. Verfahren nach Patentanspruch 4, **dadurch gekennzeichnet,**
**daß** ständig anfallende aktuelle ortsinformationen vom Erkennungs- bzw. Meßsensor über den systemimanenten Lokalitätsserver in computergenerierte Sprachinformation umgesetzt werden.

6. Einrichtung zur Durchführung des Verfahrens nach einem der Patentansprüche 1 bis 5, wobei ein terrestrisches GSM-/UMTS-Mobilfunksystem zur Grob-Lokalisierung/-Positionierung einer blinden bzw. schwer-sehbehinderten Person (1) dient, **gekennzeichnet durch** einen am Körper tragbaren GSM-/UMTS-Empfänger (10) mit Ortungsfunktionalität, wobei der GSM-/UMTS-Empfänger (10) mit einer Spracheingabe und -ausgabe ausgerüstet ist und der GSM-/UMTS-Empfänger (10) weiterhin mit einem Sensor (13) zur Wahrnehmung der unmittelbaren Umgebung und Fein-Lokalisierung/-Positionierung ausgestattet ist und über Funkwellen (9) mit Basisstationen (8) eines GSM-/UMTS-Netzes in Verbindung steht.

7. Einrichtung nach Patentanspruch 6, **dadurch gekennzeichnet,**
**daß** der Sensor (13) aus einem Mikro-RADAR- oder Infrarot- oder Ultraschall-Scanner gebildet wird, der aus einem hinsichtlich seiner Abtastcharakteristik gesteuerten Chip besteht.

8. Einrichtung nach einem der Patentansprüche 6 oder 7, **dadurch gekennzeichnet,**
**daß** der vom Sensor (13) ausgestrahlte Strahl (11) eine Richtcharakteristik mit einer endlichen, breitflächigen, fächerförmigen Ausdehnung (12) hat.

9. Einrichtung nach einem der Patentansprüche 6 bis 8, **dadurch gekennzeichnet,**
**daß** die fächerförmige Ausdehnung bzw. der Fächer (12) des Strahls (11) in Bewegungsrichtung der blinden bzw. sehbehinderten Person (1) dynamisch, periodisch gesteuert wird und zwar hinsichtlich einer kontinuierlichen, bündelartigen Überstreichung des unmittelbaren Nahbewegungsbereiches.

10. Einrichtung nach einem der Patentansprüche 6 bis 9, **dadurch gekennzeichnet,**
**daß** der Mikro-Scanner in Form eines gesteuerten RADAR- oder Infrarot- oder Ultraschall-Chips direkt in den GSM-/UMTS-Empfänger (10) integriert ist.

## Claims

1. Method for guiding blind or severely visually handicapped people with the aid of a GSM/UMTS receiver for radio waves, said receiver containing stored movement routes and being linked through speech output to the person who wears the receiver on his or her body, **characterized in that**
the receiver worn on the body is a GSM/UMTS receiver (10) with position finding functionality, speech input and output, and a sensor (13), said sensor working with the aid of a beam (11) with a finite, wide-area, fan-shaped extension of the directivity pattern, the resulting fan (12) being dynamically and periodically directed in the direction of motion of the blind or severely visually handicapped person (1) in a continuous oscillating sweep across the immediate area of near motion,
**in that** the signals picked up from the environment by the sensor are converted in the GSM/UMTS receiver (10),
**in that** the GSM/UMTS receiver (10) is linked by a radio connection (9) with multiple base stations (8) existing in the mobile radio network such that position finding algorithms are activated in accordance with a specific, defined search routine,
**in that** the relevant dynamic locality information is communicated to the blind or severely visually handicapped person by means of the speech output of the body-worn GSM/UMTS receiver (10) with position finding functionality, sensor (13), and speech input and output, and
**in that** the turn-on and turn-off functions, tuning functions, scalability functions, etc., are implemented to be activatable or controllable by the blind or severely visually handicapped person (1), preferably by means of speech input.

2. Method according to claim 1, **characterized in that**
the GSM/UMTS receiver (10) is program-controlled or microprocessor-controlled in design and automatically carries out coordination of the coarse and fine information,
**in that** objects are roughly classified through implementation of pattern-recognition methods in the sensor (13),
**in that**, in addition, measurement algorithms and measurement devices performing distance measurement over short and long distances can be activated, and
**in that** recognition algorithms of urban local infrastructure areas can be activated with TV programs in conjunction with the control of active intelligent antennas.

3. Method according to any one of claims 1 or 2, **characterized in that**
detailed location information scanned by the beam (11) is converted in the system and made acoustically perceptible.

4. Method according claim 1, **characterized in that**
the coarse localization/positioning of a blind or severely visually handicapped person (1) takes place by means of a terrestrial GSM/UMTS mobile radio system,
**in that** the fine localization takes place with the aid of the sensor (13) providing the current location information, and
**in that** the coarse/fine positioning information, together with guidance information, is converted into computer-generated speech information by a system-resident locality server.

5. Method according to claim 4, **characterized in that**
continuously detected current location information from the recognition or measurement sensor is converted into computer-generated speech information by the system-resident locality server.

6. Device for carrying out the method according to any one of claims 1 through 5, wherein a terrestrial GSM/UMTS mobile radio system is used for coarse localization/positioning of a blind or severely handicapped person (1), **characterized by**
a GSM/UMTS receiver (10) with position finding functionality to be worn on the body, said GSM/UMTS receiver (10) being equipped with speech input and output, and said GSM/UMTS receiver (10) further being equipped with a sensor (13) for perceiving the immediate surroundings and for fine localization/positioning, and said receiver standing in connection with base stations (8) of a GSM/UMTS network by means of radio waves (9).

7. Device according to claim 6, **characterized in that**
the sensor (13) is composed of a micro-RADAR scanner or infrared or ultrasonic scanner consisting of a chip controlled with regard to its sampling characteristics.

8. Device according to any one of claims 6 or 7, **characterized in that**
the beam (11) emitted by the sensor (13) has a directivity pattern with a finite, wide-area, fan-shaped extension (12).

9. Device according to any one of claims 6 through 8, **characterized in that**
the fan-shaped extension or the fan (12) of the beam (11) is dynamically and periodically directed in the direction of motion of the blind or severely visually handicapped person (1) in a continuous bundled sweep across the immediate area of near motion.

10. Device according to any one of claims 6 through 9, **characterized in that**
the micro-scanner is integrated directly into the GSM/UMTS receiver (10) in the form of a controlled RADAR chip or infrared or ultrasonic chip.

## Revendications

1. Procédé destiné à guider les personnes aveugles ou très malvoyantes à l'aide d'un récepteur GSM/UMTS pour ondes radioélectriques qui contient des parcours enregistrés et est en contact avec la personne portant le récepteur au moyen d'une sortie vocale **caractérisé en ce que**
le récepteur porté par la personne est un récepteur GSM-UMTS (10), avec une fonction de localisation, une entrée et une sortie vocales et un capteur (13), qui fonctionne à l'aide d'un faisceau (11) à diagramme directionnel fini, large et en éventail, l'éventail (12) ainsi obtenu étant commandé de manière dynamique périodique dans le sens de déplacement de la personne aveugle ou très malvoyante (1) pour effectuer un balayage continuel et pendulaire de la zone immédiate de déplacement,
les signaux reçus de l'environnement sont convertis par le capteur dans le récepteur GSM/UMTS (10),
le récepteur GSM/UMTS (10) est relié à l'aide d'une liaison hertzienne (9) à plusieurs stations de base (8) se trouvant dans le réseau de téléphonie mobile, de telle sorte que des algorithmes de localisation sont activés selon une routine de recherche déterminée,
chaque information de localisation dynamique de la personne aveugle ou très malvoyante est communiquée à l'aide de la sortie vocale du récepteur GSM/UMTS (10) porté par la personne avec fonction de localisation et capteur (13) ainsi qu'entrée et sortie vocales et,
les fonctions de mise en marche et d'arrêt, de syntonisation, de modularité, etc., peuvent être activées et réglées par la personne aveugle ou très malvoyante (1) à l'aide de l'entrée vocale.

2. Procédé selon la revendication 1, **caractérisé en ce que**
le récepteur GSM/UMTS (10) est commandé à l'aide d'un programme ou d'un microprocesseur et coordonne automatiquement les informations grossières et précises,
les objets sont classifiés de manière grossière grâce à l'implémentation d'un procédé de reconnaissance d'échantillons de formes dans le capteur (13),
des algorithmes et appareils de mesure permettant de mesurer l'éloignement sur des courtes et longues distances peuvent aussi être activés et
les algorithmes destinés à la reconnaissance d'infrastructures urbaines de taille limitée peuvent être activés à l'aide de programmes de télévision en relation avec la commande d'antennes intelligentes actives.

3. Procédé selon l'une des revendications 1 ou 2, **caractérisé en ce que**
les informations détaillées concernant le lieu et scannées à l'aide du faisceau (11) sont converties dans le système et rendues acoustiquement perceptibles.

4. Procédé selon la revendication 1, **caractérisé en ce que**
la localisation et le positionnement grossiers d'une personne aveugle ou très malvoyante (1) sont réalisés à l'aide d'un système de téléphonie mobile GSM/UMTS terrestre,
la localisation précise est réalisée à l'aide du capteur (13), fournissant des informations de lieu actuelles, et
les informations de positionnement grossières et précises ainsi qu'une information de guidage sont converties en information vocale générée par ordinateur à l'aide d'un serveur de localité immanent au système.

5. Procédé selon la revendication 4, **caractérisé en ce que**
les informations de lieu actuelles continuellement fournies par le capteur de reconnaissance et de mesure sont converties en information vocale générée par ordinateur à l'aide du serveur de localité immanent au système.

6. Installation permettant l'exécution du procédé selon l'une des revendications 1 à 5, un système de téléphonie mobile GSM/UMTS terrestre servant à la localisation et au positionnement grossiers d'une personne aveugle ou très malvoyante (1), **caractérisée par** un récepteur GSM/UMTS (10) porté par la personne et ayant une fonction de localisation, le récepteur GSM/UMTS (10) étant équipé d'une entrée et sortie vocales et le récepteur GSM/UMTS (10) étant en outre muni d'un capteur (13) permettant la reconnaissance de l'environnement immédiat et la localisation et le positionnement précis et étant relié à l'aide d'une liaison hertzienne (9) à des stations de base (8) d'un réseau GSM/UMTS.

7. Installation selon la revendication 6, **caractérisée en ce que**
le capteur (13) est constitué à partir d'un micro-scanner radar, infrarouge ou ultrason composé d'une puce commandée en fonction de sa caractéristique de balayage.

8. Installation selon l'une des revendications 6 ou 7, **caractérisée en ce que**
le faisceau (11) émis par le capteur (13) accuse un diagramme directionnel (12) fini, large et en éventail.

9. Installation selon l'une des revendications 6 à 8, **caractérisée en ce que**
le diagramme en éventail ou l'éventail (12) du faisceau (11) est commandé de manière dynamique périodique dans le sens de déplacement de la personne aveugle ou très malvoyante (1) pour effectuer un balayage continuel et sous forme de faisceaux de la zone immédiate de déplacement.

10. Installation selon l'une des revendications 6 à 9, **caractérisée en ce que**
le micro-scanner est intégré directement dans le récepteur GMS/UMTS (10) sous forme d'une puce radar, infrarouge ou ultrason commandée.
